# EUROPÄISCHE PATENTSCHRIFT

(11) **EP 0 051 863 B1**
(45) Veröffentlichungstag und Bekanntmachung des Hinweises auf die Patenterteilung: **03.07.1985**
(21) Anmeldenummer: 81109534.8
(22) Anmeldetag: 05.11.1981
(51) Int. Cl.: A63C 11/02

(54) **Vorrichtung zum Tragen von Skiern**
Device for carrying skis
Dispositif pour le transport des skis

(30) Priorität: 06.11.1980 DE 3041895
(43) Veröffentlichungstag der Anmeldung: 19.05.1982
(73) Patentinhaber: Jakob Gies KG, D-6334 Niederaula/Mengshausen (DE)
(72) Erfinder: Gies, Jakob, D-6434 Niederaula/Menghausen (DE)
(74) Vertreter: Walther, Horst, Dipl.-Ing.

## Beschreibung

Die Erfindung betrifft eine Vorrichtung zum Tragen von Skiern, bestehend aus einem T-förmigen Rahmenstück, an dessen waagerechtem Teilstück schwenkbare Pressklappen angelenkt sind, die in Hochstellung durch einen Bügel verbindbar sind.

Bei einer bekannten Vorrichtung zum Tragen von Skiern ist das waagerechte Teilstück fest mit dem vertikalen Teilstück des T-förmigen Rahmenstückes verbunden, so dass die gesamte Tragevorrichtung auch im hochgeklappten Zustand der Pressklappen ein relativ sperriges Gebilde darstellt (US-A-3 990 655).

Der Erfindung liegt die Aufgabe zugrunde, die Vorrichtung zum Tragen von Skiern so auszubilden, dass die Vorrichtung zu einer weniger sperrigen Einheit zusammengeklappt werden kann.

Nach der Erfindung wird das dadurch erreicht, dass das waagerechte Teilstück aus zwei Zwischenstücken gebildet wird, die gelenkig am vertikalen Teilstück angebracht sind und deren Gelenkachsen nahe oder unmittelbar am vertikalen Teilstück angeordnet sind und die die gelenkigen Pressklappen tragen, und dass das vertikale Teilstück horizontal sich erstreckende Lagerstützen besitzt, durch die die Zwischenstücke in der waagerechten Lage gehalten werden, und dass jede Gelenkachse für die Pressklappe in Vorsprüngen eines jeden Zwischenstückes gelagert ist, wobei die Vorsprünge eine vertikale Stützfläche aufweisen, die einen Anschlag für die Pressklappe in horizontaler Lage bildet.

Dadurch ist zunächst erreicht, dass nach Entfernung der Skier aus der Vorrichtung das gelenkige Zwischenstück ebenfalls hochgeklappt werden kann, so dass die gesamte Vorrichtung eine relativ geringe Dicke aufweist und dadurch leicht in einer meist von den Skifahrern mitgeführten Tragetasche untergebracht werden kann.

Diese besondere Lagerung einerseits des gelenkigen Zwischenstückes und andererseits der am Zwischenstück gelenkig angebrachten Pressklappe gewährleistet, dass im auseinandergeklappten Zustand der Vorrichtung die Pressklappe immer eine etwa waagerechte Lage einnimmt, ohne dass der Benutzer hierfür zusätzliche Massnahmen ergreifen muss.

Der Bügel ist gelenkig an der Pressklappe gehalten. Im einzelnen ist die Ausbildung dabei so getroffen, dass der Bügel gelenkig mit einer T-förmigen Befestigungslasche verbunden ist, die durch eine entsprechende Öffnung in der Pressklappe gesteckt ist.

Dadurch kann der Bügel an der Innenseite der Pressklappe umgeklappt werden, wenn die Vorrichtung zum Zwecke des Verstauens zusammengeklappt werden soll.

In der Zeichnung ist eine beispielsweise Ausführungsform dargestellt.
- Fig. 1 zeigt die Vorrichtung von der Seite;
Fig. 2 zeigt die Vorrichtung ebenfalls von der Seite, jedoch mit hochgeklapptem Zwischenstück;
Fig. 3 ist eine Ansicht in Richtung des Pfeiles 111;
Fig. 4 zeigt die auseinandergeklappte Vorrichtung von oben;
Fig. 5 und 6 zeigen den Bügel zum Zusammenhalten der Pressklappen;
Fig. 7 zeigt den Verriegelungszapfen.

Die Vorrichtung besteht aus dem insgesamt mit 1 bezeichneten T-förmigen Rahmenstück, welches das waagerechte Teilstück 3 und das vertikale Teilstück 2 aufweist. Das waagerechte Teilstück 3 wird aus zwei Zwischenstücken 3a, 3b gebildet, die bei 5 bzw. 6 gelenkig am vertikalen Teilstück 2 angebracht sind und deren Gelenkachsen 5b, 6b nahe oder unmittelbar am vertikalen Teilstück 2 angeordnet sind.

Die gelenkigen Zwischenstücke 3a und 3b tragen die daran gelenkig angebrachten Pressklappen 5a bzw. 6a.

Das vertikale Teilstück 2 trägt am unteren Ende horizontal sich erstreckende Lagerstützen 7 bzw. 8, auf denen die Zwischenstücke 3a, 3b aufliegen, wenn sie die horizontale Lage einnehmen. Dadurch können die Zwischenstücke nur eine Schwenkbewegung in die horizontale Lage machen.

Die Gelenkachse 9 bzw. 9a für die Pressklappe 5a, 6a ist in Vorsprüngen 10 bzw. 10a des Zwischenstückes 3a bzw. 3b gelagert. Die Vorsprünge weisen eine vertikale Stützfläche 11 auf, so dass beim Umklappen der Pressklappe 5a bzw. 5b in die waagerechte Lage die Pressklappe einen Anschlag an dieser Stützfläche findet. Dadurch ist erreicht, dass beim Auseinanderklappen der Vorrichtung die Pressklappen von selbst eine horizontale Lage einnehmen; ebenso die Zwischenstücke 3a bzw. 3b, so dass besondere Massnahmen zur Halterung der Pressklappen in der horizontalen Lage nicht erforderlich sind. Die Gelenkachsen 9, 9a sind dabei durch eine Hülse 12, die in der Pressklappe angeordnet ist, gesteckt. Mithin reicht die Gelenkachse 9 bzw. 9a einerseits durch die Vorsprünge 10, 10a des Zwischenstükkes 3a bzw. 3b und andererseits durch die Hülse 12 der Pressklappe 5a bzw. 6a.

An der Pressklappe ist der Bügel 13 zur Verbindung der Pressklappen gelenkig befestigt. Hierzu dient eine T-förmige Befestigungslasche 13a, wie sie im einzelnen aus der Fig. 5 und 6 hervorgeht. Die Befestigungslasche 13a des Bügels 13 ist bei 14 gelenkig mit dem Bügel 13 verbunden, der die Bohrungen 15 mit Verbreiterung 16 aufweist. Durch die Bohrung 15 wird ein Verriegelungszapfen 17 mit einer Verriegelungsnase 18 (Fig. 7) gesteckt.

Der Bügel befindet sich mit einer T-förmigen Befestigungslasche 13a in einer entsprechenden Aussparung 19 der Pressklappe 5a oder 6a. Die T-förmige Ausbildung der Befestigungslasche verhindert ein Herausziehen des Bügels in einer bestimmten Richtung. Andererseits ist durch die gelenkige Anordnung des Bügels an der Befestigungslasche gewährleistet, dass für den Fall des Zusammenklappens der gesamten Vorrichtung der Bügel entsprechend umgeklappt werden kann, damit er die für das Zusammenlegen erforderliche platzsparende Lage einnehmen kann.

Fig. 2 zeigt die Vorrichtung mit den hochgeklappten Zwischenstücken 3a, 3b.

Mit 4 ist ein Handgriff bezeichnet.

## Patentansprüche

1. Vorrichtung zum Tragen von Skiern, bestehend aus einem T-förmigen Rahmenstück (2, 3), an dessen waagerechtem Teilstück (3) schwenkbare Pressklappen (5A, 6A) angelenkt sind, die in Hochstellung durch einen Bügel (13) verbindbar sind, dadurch gekennzeichnet, dass das waagerechte Teilstück (3) aus zwei Zwischenstücken (3a, 3b) gebildet wird, die gelenkig am vertikalen Teilstück (2) angebracht sind und deren Gelenkachsen (5b, 6b) nahe oder unmittelbar am vertikalen Teilstück (2) angeordnet sind und die die gelenkigen Pressklappen (5a, 6a) tragen, und dass das vertikale Teilstück (2) horizontal sich erstreckende Lagerstützen (7, 8) trägt, durch die die Zwischenstücke (3a, 3b) in der waagerechten Lage gehalten werden, und dass jede Gelenkachse (9, 9a) für die Pressklappe (5a, 6a) in Vorsprüngen (10, 10a) eines jeden Zwischenstückes (3a, 3b) gelagert ist, wobei die Vorsprünge (10, 10a) eine vertikale Stützfläche (11) aufweisen, die einen Anschlag für die Pressklappe in horizontaler Lage bildet.

## Claims

Device, for the carrying of skis, consisting of a T-shaped frame member (2, 3), at the horizontal part member (3) of which pivotable press flaps (5a, 6a) are articulated, which in upright setting are connectible by a strap (13), characterised thereby, that the horizontal part member (3) is formed of two intermediate members (3a, 3b), which are articulatedly mounted at the vertical part member (2) and the hinge pins (5b, 6b) of which are arranged near to or directly at the vertical part member (2) and which carry the articulated press flaps (5a, 6a), that the vertical part member (2) carries horizontally extending bearing supports (7, 8), by which the intermediate members (3a, 3b) are held in the horizontal position and that each hinge pin (9, 9a) for the press flap (5a, 6a) is borne in projections (10, 10a) of each intermediate member (3a, 3b), wherein the projections (10, 10a) display a vertical support surface (11), which forms an abutment for the press flap in horizontal position.

## Revendications

Dispositif pour porter des skis, comportant un bâti en forme de T(2, 3), sur la partie horizontale (3) duquel sont articulées des pattes latérales (5a, 6a) rabattables, agencées pour être reliées l'une à l'autre par une bride (13) quand elles sont rabattues vers le haut, caractérisé en ce que ladite partie horizontale (3) est formée de deux éléments de traverse (3a, 3b) qui sont articulés sur la partie verticale (2) du bâti, leurs axes d'articulation (5b, 6b) se trouvant à proximité de cette partie verticale (2) ou contre elle, et qui supportent par des articulations lesdites pattes latérales (5a, 6a), en ce que la partie verticale (2) du bâti comporte des éléments d'appui (7, 8) s'étendant horizontalement et servant à maintenir les éléments de traverse (3a, 3b) en position horizontale, et en ce que chaque axe d'articulation (9, 9a) des pattes latérales (5a, 6a) est monté dans des protubérances (10, 10a) respectives de chacun des éléments de traverse (3a, 3b), ces protubérances (10, 10a) comportant chacune une surface d'appui verticale (11) constituant une butée pour la patte latérale correspondante, quand celle-ci est en position horizontale.
